# EUROPÄISCHE PATENTSCHRIFT

(11) **EP 1 766 239 B1**
(45) Veröffentlichungstag und Bekanntmachung des Hinweises auf die Patenterteilung: **03.12.2008**
(21) Anmeldenummer: 05739759.8
(22) Anmeldetag: 20.04.2005
(51) Int. Cl.: F04C 18/344, F04C 29/12

(54) **EINFLÜGELVAKUUMPUMPE**
SINGLE-WINGED VACUUM PUMP
POMPE A VIDE A UNE AILETTE

(30) Priorität: 09.07.2004 DE 102004034926
(43) Veröffentlichungstag der Anmeldung: 28.03.2007
(73) Patentinhaber: Joma-Hydromechanic GmbH, 72411 Bodelshausen (DE)
(72) Erfinder: SCHNEIDER, Willi, 72411 Bodelshausen (DE)
(74) Vertreter: Steimle, Josef
(86) Internationale Anmeldenummer: PCT/EP2005/004212
(87) Internationale Veröffentlichungsnummer: WO 2006/005383

(56) Entgegenhaltungen:
- WO-A-01/38742
- WO-A-20/04044431
- CH-A- 249 478
- GB-A- 1 214 185
- GB-A- 191 218 254
- US-A- 4 133 617

## Beschreibung

Die Erfindung betrifft eine Einflügelvakuumpumpe mit einem topfförmigen Gehäuse, gemäß den Merkmalen des Oberbegriffs des Anspruchs 1.

Vakuumpumpen mit einem derartigen Aufbau sind bekannt. Sie weisen in der Regel ein Gehäuse auf, in welchem ein Rotor drehbar gelagert ist, wobei sich der Rotor in einem Arbeitsraum befindet. Derartige Vakuumpumpen werden u.a. auch in Fahrzeugen eingesetzt, wo zum Beispiel der Motor des Kraftfahrzeugs den Rotor in Drehung versetzt. Diese Vakuumpumpen werden mit Öl geschmiert, welches auch dazu dient, die Dichtspalt zwischen Flügel und Arbeitsraum abzudichten. Es wird angestrebt, dass möglichst wenig Öl aus der Luftauslassöffnung des Druckraumes aus dem Arbeitsraum herausgeführt wird.

Aus der GB-A-1 214 185 ist eine Förderpumpe bekannt, bei der der Lufteinlass und der Luftauslass in der Umfangsfläche vorgesehen sind. Am Lufteinlass befinden sich keine Rückschlagventile, da diese Pumpe nicht als Unterdruckpumpe betrieben wird. Daher kann beim Rückwärtsdrehen der Pumpe eventuell vorhandenes Öl durch den Lufteinlass ausgeschoben werden.

Die WO-A-2004/044,431 offenbart eine Vakuumpumpe, die am Übergang vom Druckraum zum Saugraum mit einem zusätzlichen Ventil versehen ist, das beim Rückwärtsdrehen zum Zylinderkopf hin öffnet und über das Restöl abgelassen werden kann. Der Lufteinlass und der Luftauslass sind axial, d.h. im Boden der Pumpe angeordnet, weshalb diese Pumpe aufgrund der vielen Umlenkungen relativ aufwändig herzustellen ist.

Der Erfindung liegt die Aufgabe zugrunde, eine Einflügelvakuumpumpe bereit zu stellen, die problemlos rückwärts gedreht werden kann und die einfach herstellbar ist.

Diese Aufgabe wird mit einer Einflügelvakuumpumpe gelöst, die die Merkmale des Anspruchs 1 aufweist.

Bei der erfindungsgemäßen Einflügelvakuumpumpe befindet sich die Luftauslassöffnung ebenfalls in der den Druckraum umgebenden Umfangsfläche. Durch die Anordnung der Auslassöffnung in der Umfangswand wird der wesentliche Vorteil geschaffen, dass die Größe des Öffnungsquerschnitts größer gestaltet werden kann als wenn die Auslassöffnung im Boden vorgesehen ist. Hierdurch wird der Druckraum schneller entleert und zum Ausschieben der angesaugten Luft aus dem Druckraum wird weniger Energie benötigt. Außerdem kann durch Variation der Form des Druckraumes ein allmähliches Öffnen bewirkt werden. So kann zum Beispiel die Öffnungskante schräg verlaufen, sodass die Auslassöffnung zunächst mit einem kleinen Querschnitt zur Verfügung steht, der sich allmählich vergrößert. Hierdurch werden Druckstöße vermieden.

Erfindungsgemäß ist in der den Saugraum umgebenden Umfangsfläche eine Ölauslassöffnung vorgesehen. Dreht der Rotor, aus welchen Gründen auch immer, rückwärts, dann kann sich im Saugraum ansammelndes Schmieröl aus dieser Ölauslassöffnung abgeführt werden, da die Saugöffnung über ein entsprechendes Ventil verhindert, dass bereits angesaugte Luft und Schmieröl wieder ausgestoßen werden. Diese Luft und das Schmieröl können nun durch die Ölauslassöffnung entweichen.

Erfindungsgemäß ist das Auslassventil ein Blattfederventil. Derartige Ventile sind reaktionsschnell, benötigen einen sehr kleinen Bauraum und sind vor allem auch preiswert. Außerdem ist die Rückseite des Auslassventils eben ausgebildet, so dass sich das Blattfederventil optimal an den Rand der Auslassöffnung anlegt, ohne dass es hierfür spezieller Anpresshilfen bedarf. Das Auslassventil ist somit im Saugvorgang geschlossen und öffnet zum Ausstoßen der Luft.

Bei einer Weiterbildung ist vorgesehen, dass sich unmittelbar an die Luftauslassöffnung ein Auslassventil anschließt. Dies hat den wesentlichen Vorteil, dass der Totraum aus welchem die Luft nicht ausgeschoben werden kann, d.h. der Raum zwischen der Innenumfangsfläche des Druckraumes und dem Auslassventil selbst, auf ein Minimum begrenzt ist.

Mit Vorzug ist das Auslassventil in der Umfangswand des Gehäuses angeordnet. Diese Anordnung ist sehr platzsparend und es wird vermieden, dass das Gehäuse außenseitig mit Anbauten versehen ist.

Bei einem bevorzugten Ausführungsbeispiel ist die Luftauslassöffnung mit einem Einsatz versehen, wobei der Einsatz einen Teil der Umfangsfläche des Druckraumes bildet oder in die Gehäusewandung integriert ist. Durch den Einsatz kann die Größe und ggf. die Form der Luftauslassöffnung bestimmt werden. Bei einem in die Gehäusewand integrierten Einsatz wird die Möglichkeit geschaffen, dass die Auslassöffnung in einen Kanal mündet, der das Gehäuse zum Beispiel in axialer Richtung verlässt. Die radial oder tangential austretende Luft wird also im Einsatz in axialer Richtung umgelenkt. Dieser Umlenkkanal befindet sich im Einlass, der zum Beispiel ein Spritzgussteil ist, sodass das Gehäuse keiner aufwendigen Bearbeitung bedarf.

Erfindungsgemäß schließt sich das Auslassventil unmittelbar an die Ölauslassöffnung an. Dieses Ventil verhindert, dass über die Ölauslassöffnung Luft und/oder Öl angesaugt wird, wenn die Pumpe sich im Normalbetrieb befindet.

Erfindungsgemäß ist das Auslassventil in der Umfangswand des Gehäuses angeordnet. Somit ergeben sich die bereits oben zum Auslassventil der Luftauslassöffnung erwähnten Vorteile. Auch dieses Auslassventil kann als Blattfederventil ausgebildet sein und vorteilhaft sind sowohl das Auslassventil der Ölauslassöffnung als auch das Auslassventil der Luftauslassöffnung von einem einzigen Bauteil gebildet. Dieses einzige Bauteil in Form eines Blattfederventils ist zum Beispiel ein gestanztes Blechteil, welches zwei Federzungen aufweist.

Erfindungsgemäß ist auch die Ölauslassöffnung in einem Einsatz vorgesehen, wobei der Einsatz einen Teil der Umfangsfläche des Arbeitsraums bzw. des Saugraumes bildet. Hierdurch ergibt sich, dass sich der Einsatz vom Druckraum in den Saugraum erstreckt, wobei der Einsatz vorteilhaft sich über die gesamte Höhe der Innenumfangsfläche ausdehnt. Mittels des Einsatzes kann zudem noch eine optimale Abdichtung der Innenumfangswand gegenüber dem Rotor erfolgen. Der Einsatz besteht dabei erfindungsgemäß aus einem elastischen Material, insbesondere aus Kunststoff.

Der Einsatz kann dabei als Träger oder Halteelement für das Auslassventil fungieren, wobei das Auslassventil zwischen dem Einsatz und der Gehäusewandung vorgesehen ist. Alternativ kann das Auslassventil auch im Einsatz vorgesehen sein, wobei das Auslassventil zum Beispiel vom Material des Einsatzes umspritzt ist.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Figur 1: eine Zusammenbaudarstellung der Vakuumpumpe; und
- Figur 2: eine perspektivische Ansicht des Gehäuses ohne Rotor und Flügel, die beiden Auslassöffnungen in der Umfangswand zeigend.

In der Figur 1 ist mit dem Bezugszeichen 10 eine Vakuumpumpe bezeichnet, bei welcher das Gehäuse 12 ohne Gehäusedeckel dargestellt ist. Das Gehäuse 12 besitzt einen Sauganschluss 14, der in einen Innenraum 16 ausmündet. In diesem Innenraum 16 befindet sich ein insgesamt mit 18 bezeichneter Rotor, in welchem ein Flügel 20 orthogonal zur Drehachse 21 verschieblich gelagert ist. Der Rotor 18 weist ein Rotorgehäuse 24 auf, mit dem er an einer Innenumfangsfläche 22 eines Arbeitsraumes 30 anliegt. Der Rotor 18 durchgreift das Gehäuse 12, insbesondere einen Boden 26 des Innenraums 18 über eine Antriebsöffnung 28 und ragt auf der Rückseite aus dem Gehäuse 12 heraus, so dass er (mittels eines nicht dargestellten Antriebs) in Drehung versetzt werden kann. Die Antriebsöffnung 28 ist mit geeigneten Dichtmitteln versehen, sodass weder Schmiermittel austreten noch Luft und/oder Schmutz in den Innenraum 16 eintreten kann. Der Innenraum 16 wird vom Flügel 20 in einen Saugraum 40 und einen Druckraum 42 unterteilt.

In der Figur 1 ist außerdem erkennbar, dass sich in der Gehäusewand 36 ein Einsatz 38 befindet, der am Übergang vom Saugraum 40 zum Druckraum 42 positioniert ist.

In der Figur 2 ist dieser Übergang mit dem Bezugszeichen 44 bezeichnet, wobei an diesem Übergang 44 auch die Umfangswand 46 des kreiszylinderförmigen Rotorgehäuses 24 an der Innenumfangsfläche 22 anliegt. Es ist deutlich erkennbar, dass sich in diesem Bereich des Übergangs 44 in der Innenumfangsfläche 22 sowohl eine Luftauslassöffnung 48 als auch eine Ölauslassöffnung 50 befinden. Die Luftauslassöffnung 48 erstreckt sich über einen Teil der Höhe der Innenumfangsfläche 22, sie kann sich aber auch über die gesamte Höhe der Innenumfangsfläche 22 oder wenigstens über einen wesentlichen. Teil dieser Höhe erstrecken.

Außerdem erstreckt sich die Luftauslassöffnung 48 in Umfangsrichtung weg vom Übergang 44 und endet in einer schrägen Stirnkante 52. Hierdurch wird vermieden, dass sich die Luftauslassöffnung 48 schlagartig öffnet, bzw. der Druckraum 42 zu schnell mit der Luftauslassöffnung 48 verbunden wird, wodurch Druckstöße entstehen können. Die allmähliche Öffnung wird dadurch unterstützt, dass sich der Kanal der Luftauslassöffnung 48 in Drehrichtung des Flügels 20 (Pfeil 54 gemäß Figur 1) allmählich in seiner radialen Tiefe zunimmt.

Die Luftauslassöffnung 48 mündet in den Einsatz 38, der in Figur 2 oberhalb einer den Einsatz 38 aufnehmenden Öffnung 56 dargestellt ist. Im Einsatz 38 wird der Kanal der Luftauslassöffnung 48 nach unten umgelenkt, sodass das ausgestoßene Gas des Gehäuse 12 in Richtung der Achse der Öffnung 56 nach unten verlässt.

Zwischen dem Einsatz 38 und der Luftauslassöffnung 48 befindet sich noch ein Ventilkörper 58, in welchem ein Auslassventil 60 vorgesehen ist. Der Ventilkörper 58 besitzt ein weiteres Auslassventil 62, welches der Ölauslassöffnung 50 zugeordnet ist und diese verschließt. Beide Auslassventile 60 und 62 sind als Blattfederventile ausgebildet und öffnen beide in Richtung des Einsatzes 38 und verhindern dadurch ein Ansaugen durch die Öffnungen 48 und 50 in Richtung des Innenraums 16. Zur exakten Positionierung des Ventilkörpers 58 besitzt der Einsatz 38 eine der Form und Dicke des Ventilkörpers 58 entsprechende Aussparung 64, in welche der Ventilkörper 58 eingesetzt wird, bevor der Einsatz 38 in die Öffnung 56 eingeschoben wird.

Mit der in der Innenumfangsfläche 22 vorgesehenen Luftauslassöffnung 48, deren Größe hinsichtlich ihrer Höhe und Länge an das auszustoßende Volumen anpassbar ist, wird auf einfache Weise das zum Ausstoßen erforderliche Drehmoment auf ein Minimum reduziert. Die Leistungsaufnahme der Vakuumpumpe 10 wird dadurch verringert.

## Patentansprüche

1. Einflügelvakuumpumpe (10) mit einem topfförmigen Gehäuse (12), einem exzentrisch im Gehäuse (12) drehbar gelagerten Rotor (18), einem im Rotor (18) orthogonal zur Drehachse (21) verschieblich gelagerten Flügel (20), der mit seinen Flügelspitzen an einer einen Arbeitsraum (30) begrenzenden Innenumfangsfläche (22) anliegt und dabei den Arbeitsraum (30) in einen Saugraum (40) und einen Druckraum (42) unterteilt, und der Saugraum (40) mit einer Lufteinlassöffnung und der Druckraum (42) mit einer Luftauslassöffnung (48) versehen sind wobei die Luftauslassöffnung (48) in der den Druckraum (42) umgebenden Innenumfangsfläche (22) angeordnet ist, **dadurch gekennzeichnet, dass** in der den Saugraum (40) umgebenden Innenumfangsfläche (22) eine Ölauslassöffnung (50) vorgesehen ist, dass das Auslassventil (60) ein Blattfederventil ist, dass die Rückseite des Auslassventils (60) eben ausgebildet ist und sich das Blattfederventil an den Rand der Luftauslassöffnung (48) anlegt.

2. Einflügelvakuumpumpe nach Anspruch 1, **dadurch gekennzeichnet, dass** sich unmittelbar an die Luftauslassöffnung (48) das Auslassventil (60) anschließt.

3. Einflügelvakuumpumpe nach Anspruch 2, **dadurch gekennzeichnet, dass** das Auslassventil (60) in der Umfangswand (36) des Gehäuses (12) angeordnet ist.

4. Einflügelvakuumpumpe nach einem der vorhergehenden Ansprüche, **dadurch gekennzeichnet, dass** die Luftauslassöffnung (48) in einem Einsatz (38) vorgesehen ist und der Einsatz (38) einen Teil der Innenumfangsfläche (22) bildet.

5. Einflügelvakuumpumpe nach einem der vorhergehenden Ansprüche, **dadurch gekennzeichnet, dass** sich unmittelbar an die Ölauslassöffnung (50) ein Auslassventil (62) anschließt.

6. Einflügelvakuumpumpe nach Anspruch 5, **dadurch gekennzeichnet, dass** das Auslassventil (62) in der Umfangswand (36) des Gehäuses (12) angeordnet ist.

7. Einflügelvakuumpumpe nach Anspruch 5 oder 6, **dadurch gekennzeichnet, dass** das Auslassventil (62) ein Blattfederventil ist.

8. Einflügelvakuumpumpe nach einem der vorhergehenden Ansprüche, **dadurch gekennzeichnet, dass** die Auslassventile (60, 62) von einem einzigen Bauteil gebildet werden.

9. Einflügelvakuumpumpe nach einem der vorhergehenden Ansprüche**, dadurch gekennzeichnet, dass** die Ölauslassöffnung (50) in einem Einsatz (38) vorgesehen ist und der Einsatz (38) einen Teil der Innenumfangsfläche (22) bildet.

10. Einflügelvakuumpumpe nach Anspruch 4 und 9, **dadurch gekennzeichnet, dass** die beiden Einsätze einteilig ausgebildet sind.

11. Einflügelvakuumpumpe nach einem der Ansprüche 4, 9 oder 10, **dadurch gekennzeichnet, dass** der Einsatz (38) aus Kunststoff besteht.

12. Einflügelvakuumpumpe nach einem der Ansprüche 4 oder 9 bis 11, **dadurch gekennzeichnet, dass** sich zwischen dem Einsatz (38) und der Gehäusewand (36) das Auslassventil (60, 62) befindet.

13. Einflügelvakuumpumpe nach einem der Ansprüche 4 oder 9 bis 11, **dadurch gekennzeichnet, dass** das Auslassventil (60, 62) in den Einsatz (38) integriert ist.

## Claims

1. A single-blade vacuum pump (10) with a pot-shaped housing (12), a rotor (18) which is eccentrically and rotatably mounted in the housing (12), a blade (20) which is slidably mounted in the rotor (18) orthogonally in relation to the axis of rotation (21), which with its points abuts on an inner peripheral surface (22) bordering an expansion chamber (30) and thus subdivides the expansion chamber (30) into an inlet chamber (40) and a pressure chamber (42), and the inlet chamber (40) is provided with an air inlet opening and the pressure chamber (42) with an air exhaust outlet (48), wherein the air exhaust outlet (48) is arranged in the inner peripheral surface (22) surrounding the pressure chamber (42), **characterized in that** an oil outlet opening (50) is arranged in the inner peripheral surface (22) surrounding the inlet chamber (40), that the exhaust valve (60) is formed as a leaf spring valve, that the rear of the exhaust valve (60) is level and the leaf spring valve abuts on the edge of the exhaust outlet (48).

2. A single-blade vacuum pump as defined in claim 1, **characterized in that** an outlet valve (60) abuts directly on the air exhaust outlet (48).

3. A single-blade vacuum pump as defined in claim 2, **characterized in that** the outlet valve (60) is arranged in the peripheral wall (36) of the housing (12).

4. A single-blade vacuum pump as defined in one of the preceding claims, **characterized in that** the air exhaust outlet (48) is provided in an insert (38) and said insert (38) forms a section of the inner peripheral surface (22).

5. A single-blade vacuum pump as defined in one of the previous claims, **characterized in that** an outlet valve (62) is attached directly on the oil outlet (50).

6. A single-blade vacuum pump as defined in claim 5, **characterized in that** the outlet valve (62) is arranged in the peripheral wall (36) of the housing (12).

7. A single-blade vacuum pump as defined in claim 5 or 6, **characterized in that** the outlet valve (62) is a leaf spring valve.

8. A single-blade vacuum pump as defined in one of the preceding claims, **characterized in that** the outlet valves (60, 62) are formed by a single component.

9. A single-blade vacuum pump as defined in one of the preceding claims, **characterized in that** the oil outlet opening (50) is provided in an insert (38) and said insert (38) forms a section of the inner peripheral surface (22).

10. A single-blade vacuum pump as defined in claims 4 and 9, **characterized in that** the two inserts are formed as single components.

11. A single-blade vacuum pump as defined in one of the claims 4, 9, or 10, **characterized in that** the insert (38) is made of synthetic material.

12. A single-blade vacuum pump as defined in one of the claims 4 or 9 to 11, **characterized in that** the outlet valve (60, 62) is located between the insert (38) and the housing wall (36).

13. A single-blade vacuum pump as defined in one of the claims 4 or 9 to 11, **characterized in that** the outlet valve (60, 62) is integrated in the insert (38).

## Revendications

1. Pompe à vide à une ailette (10), comprenant un boîtier en forme de pot (12), un rotor (18) pivotant logé de façon excentrique dans le boîtier (12), une ailette (20) logée de façon mobile dans le rotor (18) de façon orthogonale à l'axe de rotation (21), l'ailette s'appliquant par ses pointes d'ailette contre une surface circonférentielle intérieure (22) délimitant un espace de travail (30) et divisant ainsi l'espace de travail (30) en un espace d'aspiration (40) et un espace de pression (42), et l'espace d'aspiration (40) est muni d'un orifice d'entrée d'air et l'espace de pression (42) est muni d'un orifice de sortie d'air (48), dans laquelle l'orifice de sortie d'air (48) est disposé dans la surface circonférentielle intérieure (22) entourant l'espace de pression (42), **caractérisée en ce que** dans la surface circonférentielle intérieure (22) entourant l'espace d'aspiration (40), un orifice de sortie d'huile (50) est prévu, **en ce que** la soupape de sortie est une soupape à ressort à lames, **en ce que** le côté arrière de la soupape de sortie (60) est réalisé de façon plane et que la soupape à ressort à lames s'applique contre le bord de l'orifice de sortie d'air (48).

2. Pompe à vide à une ailette selon la revendication 1, **caractérisée en ce que** l'orifice de sortie d'air (48) est suivi immédiatement de la soupape de sortie (60).

3. Pompe à vide à une ailette selon la revendication 2, **caractérisée en ce que** la soupape de sortie (60) est disposée dans la paroi circonférentielle (36) du boîtier (12).

4. Pompe à vide à une ailette selon l'une quelconque des revendications précédentes, **caractérisée en ce que** l'orifice de sortie d'air (48) est prévu dans un insert (38) et l'insert (38) fait partie de la surface circonférentielle intérieure (22).

5. Pompe à vide à une ailette selon l'une quelconque des revendications précédentes, **caractérisée en ce que** l'orifice de sortie d'huile (50) est suivi immédiatement d'une soupape de sortie (62).

6. Pompe à vide à une ailette selon la revendication 5, **caractérisée en ce que** la soupape de sortie (62) est disposée dans la paroi circonférentielle (36) du boîtier (12).

7. Pompe à vide à une ailette selon la revendication 5 ou 6, **caractérisée en ce que** la soupape de sortie (62) est une soupape à ressort à lames.

8. Pompe à vide à une ailette selon l'une quelconque des revendications précédentes, **caractérisée en ce que** les soupapes de sortie (60, 62) sont formées par un seul composant.

9. Pompe à vide à une ailette selon l'une quelconque des revendications précédentes, **caractérisée en ce que** l'orifice de sortie d'huile (50) est prévue dans un insert (38) et l'insert (38) fait partie de la surface circonférentielle intérieure (22).

10. Pompe à vide à une ailette selon la revendication 4 et 9, **caractérisée en ce que** les deux inserts sont réalisés d'une seule pièce.

11. Pompe à vide à une ailette selon l'une quelconque des revendications 4, 9 ou 10, **caractérisée en ce que** l'insert (38) est composé de matière plastique.

12. Pompe à vide à une ailette selon l'une quelconque des revendications 4 ou 9 à 11, **caractérisée en ce qu'**entre l'insert (38) et la paroi de boîtier (36) se trouve la soupape de sortie (60, 62).

13. Pompe à vide à une ailette selon l'une quelconque des revendications 4 ou 9 à 11, **caractérisée en ce que** la soupape de sortie 1 (60, 62) est intégrée dans l'insert (38).
